# EUROPÄISCHE PATENTSCHRIFT

(11) **EP 4 272 847 B1**
(45) Veröffentlichungstag und Bekanntmachung des Hinweises auf die Patenterteilung: **22.04.2026**
(21) Anmeldenummer: 23170367.9
(22) Anmeldetag: 27.04.2023
(51) Int. Cl.: A63C 9/00, A63C 9/08, A63C 9/084, A63C 9/086, A63C 7/10

(54) **FERSENHALTER MIT EINSTELLBARER KRAFT FÜR VERTIKALAUSLÖSUNG**
HEEL BINDING WITH ADJUSTABLE FORCE FOR VERTICAL RELEASE
TALONNIÈRE À RESISTANCE POUR DÉCLENCHEMENT VERTICAL RÉGLABLE

(30) Priorität: 02.05.2022 DE 102022110764
(43) Veröffentlichungstag der Anmeldung: 08.11.2023
(73) Patentinhaber: MARKER Deutschland GmbH, 82377 Penzberg (DE)
(72) Erfinder: Knye, Michael, 81539 München (DE)
(74) Vertreter: SSM Sandmair

(56) Entgegenhaltungen:
- EP-A1- 2 659 939
- EP-A1- 3 345 659
- EP-A1- 3 702 005
- US-B2- 8 746 728

## Beschreibung

Die Erfindung betrifft eine Skibindung mit einem Zehenhalter, der bevorzugt in einer Draufsicht auf die Skibindung quer zu einer Längsrichtung der Skibindung eine Schwenkachse für einen vom Zehenhalter gehaltenen Skischuh definiert, und einen Fersenhalter mit einem Fersenhaltergehäuse und einem ersten Halteelement und einem zweiten Halteelement für einen Halteeingriff mit einer Skischuhferse. Das erste Halteelement und das zweite Halteelement sind um eine jeweilige Schwenkachse, deren Position relativ zu den entsprechenden Halteelementen eingestellt werden kann, aus dem Halteeingriff schwenkbar. Die Position der Schwenkachsen relativ zu den Halteelementen bestimmt eine zum Lösen des Halteeingriffs erforderliche Auslösekraft.

Die Erfindung betrifft eine Skibindung mit einem Zehenhalter, der in einer Draufsicht auf die Skibindung quer zu einer Längsrichtung der Skibindung eine Schwenkachse für einen vom Zehenhalter gehaltenen Skischuh definiert, und einen Fersenhalter.

Bei der Skibindung handelt es sich bevorzugt um eine Skibindung, die vom Nutzer für das Tourengehen benutzt werden kann. Dabei kann die Tourenbindung so eingestellt werden, dass ein Aufstieg mit der Bindung möglich ist, sodass der Skischuh vom Fersenhalter freigegeben ist, und eine Abfahrt mit der Bindung möglich ist, bei der der Skischuh im Fersenhalter gehalten wird. Der Fersenhalter kann mit dem Skikörper oder mit einer Platte, die relativ zum Skikörper bewegt werden kann, verbunden sein.

Aus der EP 3 345 659 A1 ist ein Fersenautomat bekannt, der zwei Halteelemente umfasst. Jedes der Halteelemente hat einen Eingriffsabschnitt zum Verbinden mit einer Skischuhferse, einen Lagerabschnitt und in Längsrichtung der Halteelemente dazwischen einen Koppelabschnitt. Der Fersenhalter umfasst ferner eine Stellstruktur und eine Stützeinrichtung, welche die Halteelemente im Bereich des jeweiligen Lagerabschnitts aufnimmt.

Der Zehenhalter ist ein im Stand der Technik bekannter Zehenhalter, z.B. ein Zehenhalter für eine Tourenskibindung mit zwei sogenannten Pins, die seitlich in die Skischuhsohle in entsprechende Aufnahmen eingreifen können, um den Skischuh im Zehenhalter beim Aufstieg zu halten, so dass der Skischuh um eine Achse, die durch die Pins und die Aufnahmen der Skischuhsohle verläuft, verschwenkt werden kann.

Speziell für Tourengeher spielt das Gewicht der Tourenskibindung eine immer wichtigere Rolle, da jedes eingesparte Gramm an Gewicht das Tourengehen erleichtert. Weiterhin möchte man aber keine Abstriche bei der Sicherheit machen, weshalb eine Einstellbarkeit des Auslösewerts (sogenannter "Z-Wert") bei der Bindung essentiell ist. Viele auf dem Markt befindliche Modelle ermöglichen nur eine Einstellbarkeit des Z-Werts für die horizontale Auslösung, wohingegen der Z-Wert für die vertikale Auslösung mehr oder weniger fest vorgegeben ist. Um jedoch auf den Benutzer individuell eingestellte Auslösewerte zu ermöglichen ist zunehmend auch die Einstellbarkeit des vertikalen Auslösewerts gefragt. Es ist daher eine Aufgabe der Erfindung einen Fersenhalter für eine Tourenskibindung bereit zu stellen, der ein niedriges Eigengewicht aufweist und gleichzeitig eine Einstellbarkeit des horizontalen und vertikalen Auslösewerts ermöglicht.

Diese erfindungsgemäße Aufgabe erfüllt eine Skibindung mit den Merkmalen des Anspruchs 1.

Der Fersenhalter umfasst eine Basis, ein von der Basis aufragendes Fersenhaltergehäuse, ein erstes Halteelement und ein zweites Halteelement, die jeweils einen Eingriffsabschnitt für einen Halteeingriff mit einer Skischuhferse, einen Lagerabschnitt und in Längsrichtung zwischen dem Eingriffsabschnitt und dem Lagerabschnitt einen Koppelabschnitt aufweisen.

Das erste Halteelement und das zweite Halteelement können zwei separate Bauteile sein, die nicht miteinander geformt oder verbunden sind. Insbesondere kann es sich um zwei stabförmige Teile bevorzugt Vollkörperteile handeln, die einen konstanten oder über die Länge sich ändernden insbesondere runden oder kreisrunden Querschnitt haben.

Das erste Haltelement und das zweite Halteelement können Teile eines einzigen Halteelementkörpers sein, beispielsweise eines U-Bügels. In diesem Fall bilden die freien Enden des U-Bügels die Eingriffsabschnitte des erste Halteelements und des zweiten Halteelements und das gebogene, geschlossene Ende des U-Bügels bildet den Lagerabschnitt. Die Koppelabschnitte sind durch die zumindest im Wesentlichen parallelen zueinander verlaufenden U-Balken im Bereich zwischen den freien Enden und dem geschlossenen Ende des U-Bügels gebildet.

Weiterhin umfasst der Fersenhalter eine Stützeinrichtung, welche die Halteelemente im Bereich des jeweiligen Lagerabschnitts aufnimmt, eine Stellstruktur, die in einem Eingriff mit dem Koppelabschnitt des ersten Haltelements eine Schwenkachse für das erste Haltelement und in einem Eingriff mit dem Koppelabschnitt des zweiten Haltelements eine Schwenkachse für das zweite Haltelement in einer Seitenansicht jeweils quer zur Längsrichtung definiert, und eine Vorspanneinrichtung, gegen deren Vorspannkraft die Haltelemente um die jeweilige Schwenkachse aus dem Halteeingriff schwenkbar sind.

Bei der Stützeinrichtung kann es sich um einen Teil des Fersenhaltergehäuses handeln, das z.B. eine Aufnahme für den oder die Lagerabschnitte umfasst, wie z.B. eine Nut, in die das geschlossene Ende des U-Bügels gelegt werden kann. Die Stützeinrichtung kann auch ein zusätzliches Bauteil sein, dass den oder die Lagerabschnitt/e aufnimmt und seinerseits mit dem Fersenhaltergehäuse verbunden oder verbindbar ist. Die Stützeinrichtung kann relativ zum Fersengehäuse bewegt werden oder der/die Lagerabschnitt/e können sich relativ zu der Stützeinrichtung bewegen.

Die Stellstruktur kann klammerförmig oder bügelförmig sein, mit einer Hauptstrebe oder Traverse und zwei an den Enden der Hauptstrebe in Wesentlichen senkrecht vorstehenden Armen, die sich im Wesentlichen parallel zueinander erstrecken. Die Arme umfassen jeweils ein freies Ende. Die Arme sind fest mit der Hauptstrebe verbunden oder bevorzugt in einem Stück mit der Hauptstrebe urgeformt. Der erste Arm, der mit dem Koppelabschnitt des ersten Haltelements zusammenwirkt, und der zweite Arm, der mit dem Koppelabschnitt des zweiten Halteelements zusammenwirkt, können im Bereich ihrer freien Enden gebogen sein, so dass die freien Enden einander gegenüberliegen. Der erste Arm und der zweite Arm können an dem ersten bzw. zweiten Halteelement an sich zugewandten seitlichen Innen- oder einander abgewandten seitlichen Außenseiten der Halteelemente anliegen und/oder das jeweilige Haltelement seitlich innen oder außen umgreifen. Die Arme können durch Krafteinwirkung zum Beispiel der Haltelemente elastisch verformt werden. Die Hauptstrebe kann in einer Draufsicht auf den Fersenhalter über oder unter den Haltelementen angeordnet sein. Alternativ kann die Stellstruktur auch eine geschlossene Geometrie aufweisen und das erste bzw. zweite Halteelement umschließen. Dabei können entsprechende Öffnungen für das erste bzw. zweite Halteelement in der Stellstruktur vorgesehen sein.

Die Lagerabschnitte können in der Draufsicht gegen die Vorspannkraft der Vorspanneinrichtung aufeinander zu bewegt und die Schwenkachsen können an voneinander abgewandten, außenliegenden Längsseiten der Koppelabschnitte oder einander zugewandten, innenliegenden Längsseiten der Kopplungsabschnitte oder auf der Achse der Haltelemente gebildet sein. Dabei können zusätzliche Lagerelemente für die Halteelemente Verwendung finden, die insbesondere gemeinsam mit der Stellstruktur entlang der Halteelemente verschoben werden können.

Die Stellstruktur ist relativ zum Fersenhaltergehäuse und den Halteelementen in unterschiedliche Stellpositionen verstellbar und in den Stellpositionen jeweils fixierbar. Die Verstellung der Stellstruktur verstellt die Position der jeweiligen Schwenkachse relativ zu den Halteelementen und vorzugsweise auch relativ zum Fersenhaltergehäuse und verändert dadurch z.B. eine zum Lösen des Halteeingriffs erforderliche Auslösekraft in Vertikalrichtung.

Die Stellstruktur ist bevorzug linear in Längsrichtung der Skibindung bewegbar. Dazu kann die Stellstruktur entlang der Koppelabschnitte kontinuierlich verschoben und in jeder Position gegen ein ungewolltes Verschieben gesichert werden. Dabei kann die Stellstruktur stufenlos verschoben und in der jeweiligen Position gesichert werden. Die Sicherung kann hierbei durch selbstsichernde Elemente erfolgen. Weiterhin kann die Stellstruktur auch in unterschiedliche, vorgebebene Rastpositionen bewegt und dort gesichert werden. Die Position der Stellstruktur an den Koppelabschnitten kann ein Kraft zum Einsteigen in den Fersenhalter und/oder eine Auslösekraft des Fersenhalters, bevorzugt im Wesentlichen senkrecht nach oben, bestimmen. Die Auslösekraft muss beispielsweise bei harten Schlägen des Skis oder im Falle eines Sturzes überwunden werden, um das Fersenende des Skischuhs in Vertikalrichtung aus dem Fersenhalter zu entlassen. Dadurch können Verletzungen vermieden oder zumindest die Verletzungsgefahr vermindert werden.

Die Stützeinrichtung kann die Halteelemente im Bereich des jeweiligen Lagerabschnitts in Längsrichtung festlegen. Das heißt, die in der Stützeinrichtung gehaltenen Halteelemente können in Längsrichtung der Skibindung bzw. des Fersenhalters innerhalb des Fersenhaltergehäuses nicht linear in Richtung des Zehenhalters und/oder in die Gegenrichtung bewegt werden. Die in der Stützeinrichtung gehaltenen und in Längsrichtung festgelegten Haltelemente können jedoch um eine jeweilige Rotationsachse drehbar in der Stützeinrichtung gelagert sein.

Die Verstellung der Stellstruktur kann eine Verstellung der Position der Schwenkachsen in Längsrichtung der Skibindung bewirken.

Die Stellstruktur kann ein erstes Widerlagerelement seitlich neben dem Koppelabschnitt des ersten Halteelements und ein zweites Widerlagerelement seitlich neben dem Koppelabschnitt des zweiten Halteelements aufweisen. Die Widerlagerelemente weisen bevorzugt eine glatte Oberfläche mit geringem Reibungswiderstand auf. Das Material der Widerlagerelemente weist bevorzug einen kleinen Elastizitätskoeffizienten auf, bevorzugt einen Elastizitätskoeffizienten, der im Wesentlichen einem Elastizitätskoeffizienten des Materials der Halteelemente entspricht oder kleiner ist. Dazu können die Widerlagerelemente beispielsweise aus dem gleichen Material gebildet sein, wie die Haltelemente.

Die Vorspannkraft der Vorspanneinrichtung kann den Koppelabschnitt des ersten Halteelements quer zur Längsachse der Skibindung in einen Anschlagkontakt mit dem ersten Widerlagerelement und den Koppelabschnitt des zweiten Halteelements quer zur Längsachse der Skibindung in einen Anschlagkontakt mit dem zweiten Widerlagerelement spannen.

Die Schwenkachsen können im Anschlagkontakt der Koppelabschnitte und des jeweiligen Widerlagerelements gebildet werden.

Die Stellstruktur kann eine Traverse aufweisen, die relativ zum Fersenhaltergehäuse in Längsrichtung verschiebbar geführt ist und sich in der Draufsicht über oder unter den Halteelementen quer zur Längsrichtung und vorzugsweise seitlich über die Halteelemente hinaus erstreckt.

Die Widerlagerelemente können mit der Traverse verbunden oder an der Traverse geformt sein und dem jeweiligen Koppelabschnitt lateral zugewandt jeweils eine bevorzugt konvex runde Kontaktfläche aufweisen, mit welcher der jeweilige Koppelabschnitt in dem Anschlagkontakt ist. Die Wiederlagerelemente können an der Traverse drehbar gelagert sein.

Der Fersenhalter, vorzugsweise das Fersenhaltergehäuse, kann einen ersten seitlichen Begrenzungsanschlag für das erste Halteelement und einen zweiten seitlichen Begrenzungsanschlag für das zweite Halteelement aufweisen.

Das erste Halteelement kann in Längsrichtung zwischen seinem Eingriffsabschnitt und seinem Koppelabschnitt in einem Anschlagkontakt mit dem ersten Begrenzungsanschlag und das zweite Halteelement kann in Längsrichtung zwischen seinem Eingriffsabschnitt und seinem Koppelabschnitt in einem Anschlagkontakt mit dem zweiten Begrenzungsanschlag sein, so dass die Halteelemente insbesondere gegen die Vorspannkraft der Vorspanneinrichtung um die jeweilige Schwenkachse aus dem Anschlagkontakt mit dem jeweiligen Begrenzungsanschlag schwenkbar sind.

Die Begrenzungsanschläge können Teil von langgestreckten Durchgangsöffnungen in einer dem Zehenhalter zugewandten Frontwand des Fersenhaltergehäuses sein, wobei die jeweils geschlossenen Enden der Durchgangsöffnungen den ersten Begrenzungsanschlag bzw. den zweiten Begrenzungsanschlag bilden. Die Durchgangsöffnungen können in einer Draufsicht auf die Frontwand vom Zehenhalter aus bogenförmig sein, bevorzugt sind sie aber gerade, mit jeweils einem einzigen oder zwei oder mehr Abschnitten, die in einem Winkel zueinander stehen. Die Durchgangsöffnungen erstrecken sich quer zur Längsrichtung von einem jeweiligen inneren Durchgangsöffnungsende in einem ersten Abstand zu der Mittellinie in Längsrichtung der Skibindung voneinander weg schräg nach unten zu einem äußeren Durchgangsöffnungsende mit einem zweiten Abstand zu der Mittellinie. Der zweite Abstand ist größer als der erste Abstand. Alternativ können der eine oder die mehreren Abschnitte der Durchgangsöffnungen auch parallel zueinander verlaufen, sodass sich der Abstand zu einer Skioberfläche nicht ändert.

Die Vorspannkraft der Vorspanneinrichtung kann im jeweiligen Lagerabschnitt quer zur Längsrichtung und/oder quer zu den Schwenkachsen auf die Halteelemente wirken.

Die Vorspanneinrichtung kann eine oder mehrere auf Druck vorgespannte Federn oder Federelemente umfassen. Die jeweilige Feder kann eine quer zur Längsrichtung und/oder quer zu den Schwenkachsen weisende Federachse haben. Das heißt, die Federachse kann im Wesentlichen parallel zu der Schwenkachse für den vom Zehenhalter gehaltenen Skischuh oder senkrecht zu einer Unterseite der Basis nach oben gerichtet sein.

Die Stützeinrichtung kann ein quer zur Längsrichtung bewegliches erstes Stützelement und ein quer zur Längsrichtung bewegliches zweites Stützelement umfassen. Dabei kann das erste Stützelement das erste Halteelement in Längsrichtung stützen und das zweite Stützelement kann das zweite Halteelement in Längsrichtung stützen.

Die Vorspannkraft der Vorspanneinrichtung kann in die Stützelemente eingeleitet werden.

Der Fersenhalter weist bevorzugt eine Führung auf, vorzugsweise eine Führungsbahn, welche die Stützelemente in einem Führungseingriff, vorzugsweise in einem Gleitkontakt, quer zur Längsrichtung und quer zu den Schwenkachsen führt. Der Fersenhalter weist bevorzugt eine erste Führungsbahn für das erste Halteelement und eine zweite Führungsbahn für das zweite Halteelement auf.

Das erste Stützelement kann das erste Halteelement um eine Längsachse des ersten Halteelements drehbar lagern. Das zweite Stützelement kann das zweite Halteelement um eine Längsachse des zweiten Halteelements drehbar lagern.

Das erste Halteelement kann einen zweiarmigen Hebel um die erste Schwenkachse und das zweite Halteelement kann einen zweiarmigen Hebel um die zweite Schwenkachse bilden. Die Hebel können jeweils einen von der zugehörigen Schwenkachse in Richtung auf den jeweiligen Eingriffsabschnitt erstreckten vorderen Hebelarm und einen von der zugehörigen Schwenkachse in Richtung auf den jeweiligen Lagerabschnitt erstreckten hinteren Hebelarm aufweisen. Durch die Verstellung der Stellstruktur kann die Position der jeweiligen Schwenkachse und für das jeweilige Halteelement das Verhältnis der Länge des vorderen Hebelarms zur Länge des hinteren Hebelarms verstellt werden.

Die Vorspannkraft der Vorspanneinrichtung im jeweiligen Lagerabschnitt kann in einer Krafteinleitstelle wirken. Dabei kann die Länge des vorderen Hebelarms des jeweiligen Halteelements von der zugehörigen Schwenkachse bis zu einem freien vorderen Ende des jeweiligen Halteelements und die Länge des hinteren Hebelarms des jeweiligen Halteelements von der zugehörigen Schwenkachse bis zur Krafteinleitungsstelle des jeweiligen Halteelements gemessen werden. Die jeweilige Schwenkachse kann in Längsrichtung des zugehörigen Halteelements so weit hin und her verstellt werden, dass das Verhältnis der Länge des vorderen Hebelarms zur Länge des hinteren Hebelarms von einem kleinsten Wert auf einen größten Wert vergrößert werden kann. Dabei kann das Hebelverhältnis des vorderen Hebelarms zum hinteren Hebelarm in einem Bereich zwischen 0,5:1 bis 5:1, bevorzugt zwischen 1:1 bis 4:1 liegen.

Der Fersenhalter kann ferner ein Einstellorgan umfassen, das mit der Stellstruktur so gekoppelt ist, dass eine Verstellung des Einstellorgans die Verstellung der Stellstruktur bewirkt und die Stellstruktur in jeder Stellposition z. B. aufgrund Reibschluss oder aufgrund der Gewindesteigung eines die Verstellung bewirkendes Gewindes einer vom Einstellorgan umfassten Schraube fixiert ist.

Das Fersenhaltergehäuse kann für eine Seitenauslösung des Fersenhalters gegen eine Vorspannkraft vorzugsweise einer weiteren Vorspanneinrichtung relativ zur Basis um eine vertikal gerichtete Drehachse bewegt werden. Eine derartige Auslöseeinrichtung für die Seitenauslösung eines Fersenhalters ist aus der Patentanmeldung DE 10 2017 120 702 A1 der Anmelderin bekannt, die diesbezüglich in Bezug genommen wird.

Im Folgenden wird die Erfindung anhand von Figuren näher erläutert. Die Figuren zeigen:
- Figur 1:: perspektivische Ansicht eines Fersenhalters;
- Figur 2:: Vertikalschnitt in Längsrichtung der Skibindung durch den Fersenhalter der Figur 1;
- Figur 3:: Ansicht eines Vertikalschnitts durch den Fersenhalter der Figur 1 quer zur Längsrichtung in Höhe der Stützeinrichtung;
- Figur 4:: Ansicht des Fersenhalters der Figur 1 von oben in einer Schnittansicht entlang dem Schnitt C-C aus der Figur 3;
- Figur 5:: Ansicht des Fersenhalters der Figur 1 von oben in einer Schnittansicht entlang dem Schnitt D-D aus der Figur 3;
- Figur 6:: Ansicht des Fersenhalters der Figur 1 von oben in einer Schnittansicht entlang dem Schnitt E-E aus der Figur 3;
- Figur 7:: Vertikalschnitt durch den Fersenhalter der Figur 1 entlang der Mittelachse eines der Halteelemente, ohne Fersenhaltergehäuse und mit einer ersten Ausführung der Stützeinrichtung;
- Figur 8:: Vertikalschnitt durch den Fersenhalter der Figur 1 entlang der Mittelachse eines der Halteelemente, ohne Fersenhaltergehäuse und mit einer zweiten Ausführung der Stützeinrichtung;
- Figur 9:: Explosionszeichnung einer zweiten Ausführung einer Mechanik umfassend die Halteelemente, die Stützeinrichtung und die Stellstruktur;
- Figur 10:: diverse Schnittansichten der Mechanik der Figur 9.

Die Figur 1 zeigt einen Fersenhalter 1 einer nicht vollständig gezeigten Skibindung, die weiterhin einen nicht dargestellten, im Stand der Technik bekannten Zehenalter umfasst.

Der Fersenhalter 1 umfasst eine Basis 2, die im gezeigten Ausführungsbeispiel als Schlitten ausgeführt ist, der auf eine mit dem nicht gezeigten Ski verbindbare Schiene S aufgeschoben werden kann. Von der Basis 2 ragt ein bevorzugt mehrteiliges Fersenhaltergehäuse 3 auf. Das Fersenhaltergehäuse 3 kann mit der Basis 2 fest verbunden oder mit einem der Fersenhaltergehäuseteile (32, 33) in einem Stück beispielweise durch Druckguss oder ein generatives Verfahren gebildet sein.

Eine Skibremse B ist mit der Schiene S verbunden, wobei die Skibremse B respektive die Bremsarme A1, A2 mittels einer Feststell- und Freigabemechanik, von der nur ein Freigabehebel H zu sehen ist, für den Aufstiegsmodus in der gezeigten Position festgelegt werden kann. Für den Alpinmodus kann die Festlegung mithilfe des Freigabehebels H aufgehoben werden, so dass die Bremsarme A1, A2 respektive deren freien Enden von der Mechanik nach unten bewegt werden, wenn das Pedal P der Skibremse B lastfrei ist.

Das Fersenhaltergehäuse 3 umfasst eine dem nicht gezeigten Zehenhalter zugewandte Frontwand 31 mit einer ersten Durchgangsöffnung 38 für ein erstes Halteelement 4 und einer zweiten Durchgangsöffnung 39 für ein zweites Halteelement 5. Das erste Halteelement 4 und das zweite Haltelement 5 sind innerhalb des Fersenhaltergehäuses 3 gelagert. Aus dem Fersenhaltergehäuse 3 ragen in Richtung des nicht gezeigten Zehenhalters ein Eingriffsabschnitt 41 des ersten Halteelements 4 und ein Eingriffsabschnitt 51 des zweiten Halteelements 5.

Die Figur 2 zeigt einen mittigen Längsschnitt durch den Fersenhalter 1 der Figur 1. In der Schnittansicht ist zu sehen, dass das Fersenhaltergehäuse 3 einen Hohlraum 11 bildet, in dem eine im Folgenden beschriebene Mechanik angeordnet ist, mit der eine Einstiegskraft in den Fersenhalter 1 und/oder ein Auslösekraft für eine Senkrechtauslösung des Fersenhalters 1 eingestellt werden kann.

Das Fersenhaltergehäuse 3 besteht im Ausführungsbeispiel aus einem ersten Fersengehäuseteil 32 und einem zweiten Fersengehäuseteil 33, die miteinander verliersicher aber relativ zueinander drehbar verbunden werden können. Das Fersenhaltergehäuse 3 ist über des zweite Fersengehäuseteil 32 mit der Basis 2 verbunden. Bevorzugt ist das Fersenhaltergehäuseteil 32 mit der Basis 2 so verbunden, dass es relativ zur Basis 2 um eine Drehachse R, die senkrecht von der Basis 2 in Y-Richtung aufragt, drehen kann. Das zweite Fersengehäuseteil 33 umfasst eine Kulisse 14, die eine Kugel 15 lagert. Die Kugel 15 kann im Ausführungsbeispiel mittels eines Federelements 16 gegen die Kulisse 14 gespannt werden, wodurch eine Querauslösekraft des Fersenhalters 1 eingestellt werden kann. Eine derartige Auslöseeinrichtung für die Querauslösung eines Fersenhalters ist aus der Patentanmeldung DE 10 2017 120 702 A1 der Anmeldering bekannt, die diesbezüglich in Bezug genommen wird.

Die Figur 2 zeigt das erste Haltelement 4. Von dem ersten Haltelement 4 ist der Eingriffsabschnitt 41 und ein Lagerabschnitt 43 zu sehen, während ein zwischen Eingriffsabschnitt 41 und Lagerabschnitt 43 liegender Koppelabschnitt 42, der den Eingriffsabschnitt 41 mit dem Lagerabschnitt 43 verbindet, verdeckt ist. Der Lagerabschnitt 43 ist in einer Stützeinrichtung 6 gelagert und gesichert, so dass das erste Haltelement 4 sich zumindest nicht relativ zu dem Fersenhaltergehäuse linear in die Längsrichtung X bewegen kann. Zu sehen ist ferner eine Vorspanneinrichtung 10 mit einer Federkraft F, die auf die Stützeinrichtung im Wesentlichen quer zur Längsrichtung X in Querrichtung Y wirkt.

Oberhalb des ersten Halteelements 4 im Bereich des Koppelabschnitts 42 ist ein Teil einer Stellstruktur 8 dargestellt, deren Position entlang des Koppelabschnitts 43 relativ zum Fersenhaltergehäuse 3 verändert werden kann, um eine Auslösekraft zum Lösen des Fersenhalters 1 aus einem Halteeingriff mit einer Skischuhferse einzustellen.

Im Ausführungsbeispiel kann die Stellbewegung der Stellstruktur 8 durch ein Einstellorgan 9, das hier als eine mit der Stellstruktur 8 fest verbundenen Mutter 9b oder einem in die Stellstruktur 8 in einer Durchgangsöffnung geschnittenen Gewinde und einer Schraube 9a gebildet ist. Durch Drehen der Schraube 9a in der Mutter 9b bzw. dem Gewinde wird die Stellstruktur 8 in oder gegen die Längsrichtung X bewegt.

Die Figur 3 zeigt einen Vertikalschnitt durch den Fersenhalter quer zur Längsrichtung X im Bereich der Stützeinrichtung 6 für das erste Halteelement 4 und einer Stützeinrichtung 7 für das zweite Haltelement 5. Die Stützeinrichtungen 6 und 7 umfassen jeweils eine Öffnung, in die das erste und das zweite Halteelement 4, 5 mit dem jeweiligen Lagerabschnitt 43, 53 eingreifen oder die die Halteelemente 4, 5 mit dem jeweiligen Lagerabschnitt 43, 53 durchgreifen. Die Vorspanneinrichtung 10 stützt sich an einander zugewandten Seitenflächen der Stützeinrichtungen 6, 7 ab und spannt diese in die gezeigten Positionen vor. Gegen die Vorspannkraft F der Vorspanneinrichtung 10 können die Stützeinrichtungen 6, 7 aufeinander zubewegt werden. Dabei werden im Ausführungsbeispiel die beiden Stützeinrichtungen 6, 7 in einer vom Fersenhaltergehäuse 3 gebildeten Führung bewegt. Im gezeigten Beispiel haben die Stützeinrichtungen 6, 7 den Querschnitt eines Parallelogramms und werden bei einer Annäherung aneinander gleichzeitig entlang einer Schrägen in Y-Richtung und Z-Richtung bewegt.

Die Figur 4 zeigt eine Schnittansicht des Fersenhaltergehäuses 3 in Längsrichtung X und parallel zu einer Auflagefläche, auf welcher der Fersenhalter 1 aufliegt (siehe Figur 3 Schnitt C-C).

Der Schnitt C-C zeigt die Auslöseeinrichtung für eine Querauslösung des Fersenhalters 1 mit dem Federelement 16 und das Verbindungselement 21, welches das zweite Fersenhaltergehäuse 33 mit dem ersten Fersenhaltergehäuseteil 32 verliersicher verbindet. Zu sehen ist die Schiene S, auf die das Fersenhaltergehäuse 3 aufgeschoben ist, die Basis 2 und die Schnittebene C-C mit den Öffnungen für die Auslöseeinrichtung für die Querauslösung und einen Teil der zweiten Fersenhaltergehäuseteils 33. Durch eine weitere Öffnung sind die Stützeinrichtungen 6, 7 für das erste Halteelement 4 bzw. das zweite Halteelement 5 zu sehen, mit der Vorspanneinrichtung 10. Die Stützeinrichtungen 6, 7 werden durch die Vorspannkraft F der Vorspannvorrichtung 10 in eine Endposition vorspannt, wenn keine Kraft an den Eingriffsabschnitte 41, 51 der Halteelemente 4, 5 angreift, um diese in Querrichtung Z nach außen zu drücken.

Zwei weitere Öffnungen geben den Blick auf die Stellstruktur 8 frei, respektive den Teil der Stellstruktur 8 der in Y-Richtung unterhalb der Halteelemente 4, 5 liegt. Angedeutet sind Widerlager 12, 13 respektive Aufnahmen für diese Widerlager 12, 13, deren Bedeutung im Folgenden noch ausführlich beschrieben wird.

Die Figur 5 zeigt eine weitere Schnittansicht des Fersenhaltergehäuses 3 in Längsrichtung X und parallel zu einer Auflagefläche, auf welcher der Fersenhalter 1 aufliegt (siehe Figur 3 Schnitt D-D).

Der Schnitt durch das Fersenhaltergehäuse 3 verläuft hier oberhalb der Halteelemente 4, 5. Zu sehen ist eine Eingriffsöffnung für ein Werkzeug zum Einstellen der Kraft einer Voreinspannvorrichtung für die Querauslösung. Weiterhin kann man die Stützeinrichtungen 6, 7 sehen und die Vorspanneinrichtung 10, die mit der Federkraft F die Stützeinrichtungen 6, 7 in eine gezeigte Ruheposition vorspannt.

In der mittleren, rechteckigen Öffnung im ersten Fersenhaltergehäuseteil 32 ist das obere Ende des zweiten Fersenhaltergehäuseteils 33 zu erkennen, das unterhalb der Stellstruktur 8 angeordnet ist. Von der Stellstruktur 8 ist eine Traverse zu sehen, die das erste Haltelement 4 und das zweite Halteelement 5 übergreift, mit einer schlitzförmigen Öffnung, in der im Ausführungsbeispiel eine Mutter 9b angeordnet ist. Die Mutter 9b kann relativ zu der Traverse der Stellstruktur 8 nicht bewegt werden. Die Mutter 9b bildet einen Teil des Einstellorgans 9. Ein weiteres Teil wird durch die Schraube 9a gebildet.

Schließlich zeigt die Figur 5 das erste Halteelement 4 mit dem Eingriffsabschnitt 41, dem Koppelabschnitt 42 und dem Lagerabschnitt 43, und das zweite Halteelement 5 mit dem Eingriffsabschnitt 51, dem Koppelabschnitt 52 und dem Lagerabschnitt 53. Die Lagerabschnitte 43, 53 sind mit den Stützeinrichtungen 6, 7 so verbunden, dass sie relativ zum Fersenhaltergehäuse 3 nicht in und gegen die Längsrichtung X bewegt werden können. Eine Drehung der Halteelemente 4, 5 um die jeweilige Rotationsachse ist dagegen nicht ausgeschlossen. In der gezeigten Position werden die Stützeinrichtungen 6, 7 durch die Vorspanneinrichtung 10 in Positionen gehalten, die im Wesentlichen einem maximalen Abstand der beiden Stützeinrichtungen 6, 7 zueinander quer zur Längsrichtung X in Y-Richtung entspricht. Die Halteelemente 4, 5 verlaufen parallel zueinander, wobei Mittellängsachsen oder Rotationsachsen der Halteelemente 4, 5 in einer gemeinsamen Ebene, die parallel zu der Auflagefläche des Fersenhalters 1 verläuft, in Längsrichtung X ausgerichtet sind.

Die Figur 6 zeigt eine weitere Schnittansicht des Fersenhaltergehäuses 3 in Längsrichtung X und parallel zu einer Auflagefläche, auf welcher der Fersenhalter 1 aufliegt (siehe Figur 3 Schnitt E-E).

Der Schnitt durch das Fersenhaltergehäuse 3 verläuft hier mittig der Halteelemente 4, 5. Zu sehen sind wie im Schnitt C-C (Figur 4) Teile der Vorrichtung zum Einstellen der Kraft einer Voreinspannvorrichtung für die Querauslösung. Weiterhin kann man die Stützeinrichtungen 6, 7 sehen und die Vorspanneinrichtung 10, die mit der Federkraft F die Stützeinrichtungen 6, 7 in eine Ruheposition vorspannt.

Erstmals zeigt die Figur 6 die Position der Wiederlager 12, 13. Die Widerlager 12, 13 sind mit der Stellstruktur 8 verbunden. Die Verbindung kann eine Lagerung sein, so dass sich die Widerlager 12, 13 um die jeweilige im Wesentlichen in Y-Richtung ausgerichtete Rotationsachse drehen können. Die Widerlager 12, 13 können stift- oder tonnenförmig gebildet sein, bevorzugt sind sie rotationssymmetrisch gebildet. In einer weiteren Ausführung können die Wiederlager 12, 13 drehfest mit der Stellstruktur 8 verbunden oder durch die Stellstruktur 8 selbst gebildet sein. Im Ausführungsbeispiel umfasst die Stellstruktur 8 für jedes der Halteelemente 4, 5 zumindest im gezeigten unteren Abschnitt zwei Seitenwangen 84, 85 und eine die zwei Seitenwangen 84, 85 an deren freien Enden verbindende Querstrebe 83, welche das Lager für die Widerlager 12, 13 umfassen. Die Stützstruktur 8 kann in einem Stück durch z.B. Druckguss oder ein generatives Verfahren urgeformt sein oder aus mehreren miteinander gefügten Teilen bestehen.

Die Widerlager 12, 13 liegen direkt an den Halteelementen 4, 5 an und bilden Schwenkachsen B₄, B₅, die sich im Wesentlichen in Y-Richtung erstreckt. Werden die Haltelemente 4, 5 zum Beispiel beim Einstieg in den Fersenhalter 1 oder einer Vertikalauslösung in Richtungen voneinander weggedrückt, bilden die Widerlager 12, 13, respektive die Punkte oder Linien auf den Widerlagern 12, 13 in denen die Haltelemente 4, 5 die Widerlager 12, 13 berühren Drehpunkte für die Halteelemente 4, 5. Die Widerlager 12, 13 können relativ zueinander nicht in Y-Richtung bewegt werden und bilden Schwenkachsen B₄, B₅ für die Haltelemente 4, 5. Je nach der Position der Stützstruktur 8 entlang der Kopplungsabschnitte 42, 52 der Haltelemente 4, 5 und relativ zum Fersenhaltergehäuse 3, werden die Halteelemente 4, 5 in einen ersten Hebelarm H₁ mit einer Länge L₁ und einen zweiten Hebelarm H₂ mit einer Länge L₂ unterteilt (Figur 7). Der erste Hebelarm H₁ erstreckt sich vom vorderen freien Ende der Halteabschnitte 41, 51 bis zu der jeweiligen Schwenkachse B₄, B₅, der zweite Hebelarm H₂ von der jeweiligen Schwenkachse B₄, B₅ bis in die Lagerabschnitte 43, 53 der jeweiligen Stützeinrichtung 6, 7. Dabei ist der erste Hebelarm H₁ umso länger, je kürzer ein Abstand zwischen der Stellstruktur 8 oder den Schwenkachsen B₄, B₅ und den Stützeinrichtungen 6, 7 ist, und umso kürzer, je größer ein Abstand zwischen der Stellstruktur 8 oder den Schwenkachsen B₄, B₅ und den Stützeinrichtungen 6, 7 ist. Das Längenverhältnis H₁:H₂ zwischen erstem Hebelarm H₁ und zweitem Hebelarm H₂ bestimmt mit welcher Kraft die Lagerabschnitte 43, 53 der Haltelemente 4, 5 auf die Stützeinrichtungen 6, 7 einwirken, um diese aus der Ruheposition (siehe Figur 3) in Y-Richtung und Z-Richtung aufeinander zuzubewegen. Je größer das Verhältnis H₁:H₂ ist, desto kleiner die Kraft, die notwendig ist, um die Skischuhferse aus dem Halteeingriff mit den Halteelementen 4 und 5 zu bewegen.

Die Figuren 7 und 8 zeigen jeweils einen Vertikalschnitt entlang der Längsachse X durch den Fersenhalter 1, wobei das Fersenhaltergehäuse 3 respektive das erste Fersenhaltergehäuseteil 32 nicht gezeigt ist, um einen störungsfreien Blick auf das Halteelement 4 mit der Stützeinrichtung 6 und der Stellstruktur 8 zu geben. Die Figuren 7 und 8 unterscheiden sich in der Festlegung des Halteelements 4 an der Stützeinrichtung 6 und in der Position der Schwenkachse B₄ für das Halteelement 4. Die Kombination von Haltelementen 4, 5, Stützeinrichtungen 6, 7 mit Vorspanneinrichtung 10, und Stellstruktur 8 kann als Mechanik 20 bezeichnet werden, mit der eine Position der Schwenkachsen B₄, B₅ bestimmt und dadurch die Kraft, mit der die Halteelemente 4, 5 eine Skischuhferse im Halteingriff halten, eingestellt werden kann.

Die Figur 7 wird ausführlich beschrieben, das zur Figur 7 Gesagte gilt entsprechend für die Figur 8. In der Figur 7 ist die Basis 2 gezeigt, Teile des zweiten Fersenhaltergehäuseteils 33, die Auslösevorrichtung für eine Querauslösung des Fersenhalters mit dem Federelement 16 zum Einstellen der Auslösekraft, und die Schiene S, die mittels Schrauben mit einem Ski verbunden werden kann.

In der Figur 7 ist ferner das Halteelement 4 gezeigt, das im Lagerabschnitt 43 in der Stützeinrichtung 6 verankert ist, so dass es relativ zur Stützeinrichtung 6 nicht in die Längsrichtung bewegt werden kann, aber optional relativ zur Stützeinrichtung 6 um seine Rotationsachse verdreht werden kann. Das Halteelement 4 ist ein Stab bevorzugt aus einem Vollmaterial, beispielsweise aus einem Leichtmetall wie gehärtetem Aluminium oder aus Stahl. Insbesondere kann das Haltelement 4 ein Rundstab sein, mit einem runden bevorzugt kreisrunden Durchmesser.

Die gezeigte Stützeinrichtung 6 hat eine Durchgangsöffnung 61 die von dem Lagerabschnitt 43 des Halteelements 4 durchgriffen wird. Im Ausführungsbeispiel weist das Halteelement 4 im Eingriffsabschnitts 41 und Koppelabschnitt 42 einen ersten Durchmesser auf, der Lagerabschnitt 43 weist einen zweiten Durchmesser, der im Wesentlichen dem Innendurchmesser der Durchgangsöffnung 61 entspricht, auf, wobei der zweite Durchmesser kleiner ist als der erste Durchmesser. Der Übergang von dem ersten Durchmesser auf den zweiten Durchmesser ist stufenförmig mit bevorzugt einer einzigen Stufe. Das freie Ende des Lagerabschnitts 43 ist mit einer Kappe 18 verbunden, deren Durchmesser größer ist als der Durchmesser des Lagerabschnitts 43. Die Kappe 18 kann auf das Halteelement 4 aufgeschraubt oder in des Halteelement 4 eingeschraubt sein und dabei die Stützeinrichtung 6 in Richtung des Koppelabschnitts 42 spannen, so dass dieser fest an der Stufe, in der der zweite Durchmesser in den ersten Durchmesser übergeht, anliegt. Wenn, wie gezeigt, der Lagerabschnitt 43 die Stützeinrichtung 6 durchgreift und aus der Stützeinrichtung 6 an der dem Eingriffsabschnitt 41 abgewandten Ende herausragt, kann die Sicherung auch beispielsweise durch einen Sprengring erfolgen, der bevorzugt so geformt ist, dass er die Stützeinrichtung 6 in Richtung des Koppelabschnitts 42 spannt. Eine Relativbewegung der Stützeinrichtung 6 zu dem Halteelement 4 sollte durch die Kappe 18 oder den Sprengring verhindert werden.

Um einen Reibungswiderstand bei einer Drehung des Haltelements 4 in der Durchgangsöffnung 61 zu verringern, kann eine Innenumfangswand der Durchgangsöffnung 61 und oder die Außenoberfläche des Lagerabschnitts 43 bearbeitet, zum Beispiel feingeschliffen oder beschichtet sein.

Die Stützeinrichtung 6 kann ein Widerlagerelement 12 (siehe Figur 6) umfassen, das eine Schwenkachse B₄ für das Halteelement 4 definiert.

In der Figur 8 umfasst die Verbindung von Stützeinrichtung 6 und Halteelement 4 ein Drehlager 19, im Ausführungsbeispiel ein Kugel- oder Tonnenlager, um einen Reibungswiderstand bei einer Drehung des Halteelements 4 um seine Rotationsache in der Durchgangsöffnung 61 gering zu halten.

Die Stützeinrichtung 6 der Figur 8 umfasst kein Widerlagerelement 12. Die Schwenkachse B₄ wird durch die Kante des dem Eingriffsabschnitt 41 des Halteelements 4 zugewandte Ende der Stützeinrichtung 6 gebildet. Das heißt, dass die Stützeinrichtung 6 aus einem Material gebildet sein muss, mit einer Materialhärte, die wenigstens der Materialhärte des Materials, aus dem das Halteelement 4 gebildet ist, entspricht.

In der Figur 9 ist eine weitere Ausführung der Mechanik 20' gezeigt, mit der die Kraft des Halteingriffs der Halteelemente 4', 5' des Fersenhalters 1 eingestellt werden kann. Die Explosionsskizze zeigt, dass sich die Mechanik 20' gegenüber der Mechanik 20 der vorbeschriebenen Ausführung deutlich unterscheidet.

Das erste Halteelement 4' und das zweite Halteelement 5' sind hakenförmig, die Vorspanneinrichtung 10 überträgt die Vorspannkraft F über ein Kraftübertragungselement 10a' auf die Stützeinrichtungen 6', 7' und die Stelleinrichtung 8' umfasst eine Führung 81' für das erste Halteelement 4' und eine Führung 82' für das zweite Halteelement 5'. Die Vorspannkraft F der Vorspanneinrichtung 10 wirkt in Y-Richtung.

Die Halteelemente 4', 5' können mit den hakenförmigen Enden 17' in Öffnungen der Stützeinrichtungen 6', 7' eingeführt und eingerastet werden, so dass sich die Stützeinrichtungen 6', 7' relativ zu den Halteelementen 4', 5' nicht mehr linear in die Längsrichtung X bewegen können. Eine Drehung oder ein Verschwenken der Halteelemente 4', 5' in durch die Rotationsachsen der Enden 17' gebildeten Schwenkachsen ist bevorzugt jedoch möglich.

Die Stellstruktur 8' besteht aus mehreren Teilen, die miteinander gekoppelt werden können. Ein Teil ist ein Traverse die die beiden Halteelemente 4', 5' in Z-Richtung überspannt und an dem jeweiligen Ende einen senkrecht in Y-Richtung abstehenden Arm umfasst, der die Haltelemente 4', 5' seitlich überdeckt. Mit den Armen können Führungselemente 81', 82' gekoppelt werden, die eine Durchgangsöffnung in Längsrichtung X haben, die als Führungen für die Haltelemente 4', 5' dienen. Bevorzugt überdecken die Arme die Führungselemente 81', 82' in X- und Y- Richtung. Die Führungselemente 81', 82' haben an einer Oberseite in Y-Richtung vorstehende Verbindungselemente, die mit entsprechenden Gegenverbindungselementen an der Traverse zusammenwirken, um die Koppelung herzustellen. Im gezeigten Ausführungsbeispiel sind die Verbindungselemente zylindrisch geformt, die Gegenverbindungselemente sind Öffnungen in der Traverse, die die Verbindungselemente aufnehmen. Bevorzugt können die Verbindungselemente und damit die Führungselemente 81', 82' im gekoppelten Zustand in den Öffnungen um eine in Y-Richtung ausgerichtete Schwenkachse verschwenkt werden. Um ein Schwenken der Führungselemente 81' 82' zu unterstützen, können die Führungselemente 81', 82' eine den jeweiligen Arm zugewandte ballige Oberfläche haben.

Die Vorspanneinrichtung 10 ist so in den Fersenhalter 1 eingebaut, dass die Vorspannkraft F senkrecht zur Längsachse in Y-Richtung wirkt. Um die Vorspannkraft F auf die Stützeinrichtungen 6', 7' zu übertragen, wirkt die Vorspanneinrichtung 10 auf ein Kraftübertragungselement 10a' ein, das die Vorspannkraft F auf die Stützeinrichtungen 6', 7' überträgt. Im Ausführungsbeispiel ist das Kraftübertragungselement 10a' teilweise stumpfpyramidenförmig mit zwei Auflageflächen für die Stützeinrichtungen 6', 7'. Die dem Kraftübertragungselement 10a' zugewandten Enden der Stützeinrichtungen 6', 7' weisen zumindest eine schräge Seite auf oder sind dreieckig. Die schräge Seite oder ein dem Kraftübertragungselement 10a' zugewandter Schenkel des Dreiecks sind so ausgebildet, dass sie vollflächig an Auflageflächen des Kraftübertragungselements 10a' anliegen, wenn die Vorspanneinrichtung 10 das Übertragungselement 10a' gegen die Stützeinrichtungen 6', 7' spannt.

Schließlich umfasst die Mechanik 20' noch das Einstellorgan 9, das im Beispiel aus einer Schraube 9a und einer mit der Stellstruktur 8' verbindbaren Mutter 9b gebildet ist.

Die Figur 9 zeigt des Weiteren die Mechanik 20' nach dem Zusammenbau.

Die Figur 10 zeigt in vier Skizzen Ansichten der und Schnitte durch die zusammengebaute Mechanik 20' der Figur 9.

Die erste Skizze a) zeigt eine Seitenansicht der Mechanik 20' in Längsrichtung. Das Halteelement 5' durchgreift die Stelleinrichtung 8' und ist mit seinem hakenförmigen Ende 17' in der Stützeinrichtung 7' gelagert. Das hakenförmige Ende 17' des Haltelements 5' erstreckt sich bis zu einer Öffnung in einer Oberseite der Stützeinrichtung 7' und ist im Wesentlichen plan mit der Oberseite. Die Vorspanneinrichtung 10 drückt mit der Vorspannkraft F das Kraftübertragungselement 10a' in Y-Richtung gegen die Stützeinrichtungen 6', 7'.

Die zweite Skizze b) zeigt einen Horizontalschnitt in Längsrichtung der Mechanik 20' in Höhe der Mittel- bzw. Rotationsachsen der Halteelemente 4', 5'. Diese Ansicht zeigt gut die den Armen der Stellstruktur 8' zugewandten balligen Oberflächen der Führungselemente 81', 82' für die Halteelemente 4', 5'. Die balligen Oberflächen definieren die Position der Schwenkachsen B₄, B₅ für die Halteelemente 4' 5'. Werden die den Stützeinrichtungen 6', 7' abgewandten Enden der Halteelemente 4', 5' in Pfeilrichtung bewegt, schwenken die Halteelemente 4', 5' in den Schwenkachsen B₄, B₅. Dadurch werden die Stützeinrichtungen 6', 7' in Pfeilrichtung aufeinander zu und gegen die Vorspannkraft F der Vorspanneinrichtung 10 entlang des Kraftübertagungselements 10a' in Y-Richtung nach unten bewegt.

Die dritte Skizze c) zeigt eine Vertikalschnittansicht der Mechanik 20', bei der die Stützeinrichtungen 6', 7' in Längsrichtung X mittig geschnitten ist. Die Vorspanneinrichtung 10 spannt das Kraftübertragungselement 10a' im teilpyramidenförmigen Bereich flächig gegen die Stützeinrichtungen 6', 7', die im Ausführungsbeispiel ein dem Kraftübertragungselement 10a' zugewandtes dreieckig geformtes Ende hat. Die hakenförmigen Enden 17' der Halteelemente 4', 5' liegen in einer Vertikalbohrung der Stützeinrichtungen 6', 7' und verhindern dadurch, dass sich die Haltelemente 4' 5' relativ zu den Stützeinrichtungen 6', 7' linear in oder gegen die Längsrichtung X bewegen können. Die Stützeinrichtungen 6', 7' wiederum sind in dem nicht gezeigten Fersenhaltergehäuse 3 so eingebaut, dass sie sich relativ zu dem Fersenhaltergehäuse 3 nicht linear in oder gegen die Längsrichtung X bewegen können.

Die vierte Skizze d) zeigt einen vertikalen Schnitt durch die Mitte der Stellstruktur 8' mit den Führungselementen 81', 82'. Die Führungselemente 81', 82' sind mit der Traverse der Stellstruktur 8' wie gezeigt gekoppelt oder verbunden, die Führungselemente 81', 82' liegen im Bereich eines jeweiligen Scheitelpunkts bzw. einer jeweiligen Scheitellinie der balligen Oberseiten an den Führungselementen 81', 82' zugewandten Innenwänden der Arme der Stellstruktur 8' an. Die Stellstruktur 8' umfasst mittig einen Aufnahmeraum für die Mutter 9b des Einstellorgans 9.

### Bezugszeichenliste

- 1: Fersenhalter
- 2: Basis
- 3: Fersenhaltergehäuse
- 31: Frontwand
- 32: Fersenhaltergehäuseteil
- 33: Fersenhaltergehäuseteil
- 38: Durchgangsöffnung
- 39: Durchgangsöffnung
- 4: Halteelement
- 4': Halteelement
- 41: Eingriffsabschnitt
- 42: Koppelabschnitt
- 43: Lagerabschnitt
- 5: Halteelement
- 5': Halteelement
- 51: Eingriffsabschnitt
- 52: Koppelabschnitt
- 53: Lagerabschnitt
- 6: Stützeinrichtung
- 6': Stützeinrichtung
- 7: Stützeinrichtung
- 7': Stützeinrichtung
- 8: Stellstruktur
- 84: Seitenwange
- 85: Seitenwange
- 83: Querstrebe
- 8': Stellstruktur
- 81': Führung
- 82': Führung
- 9: Einstellorgan
- 9a: Schraube
- 9b: Mutter
- 10: Vorspanneinrichtung
- 10a': Kraftübertragungselement
- 11: Hohlraum
- 12: Widerlagerelement
- 13: Widerlagerelement
- 14: Kulisse
- 15: Kugel
- 16: Federelement
- 17': hakenförmiges Ende
- 18: Kappe
- 19: Drehlager
- 20: Mechanik
- 20': Mechanik
- 21: Verbindungselement
- B₄: Schwenkachse
- B₅: Schwenkachse
- F: Vorspannkraft
- H₁: Hebelarm
- H₁:H₂: Längenverhältnis von Hebelarm H₁ zu Hebelarm H₂
- H₂: Hebelarm
- L₁: Länge
- L₂: Länge
- R: Drehachse
- X: Längsrichtung
- Y: Querrichtung
- Z: Querrichtung
- A1: Arm
- A2: Arm
- B: Skibremse
- H: Freigabehebel
- P: Pedal
- S: Schiene

## Patentansprüche

1. Skibindung mit einem Zehenhalter, der in einer Draufsicht auf die Skibindung quer zu einer Längsrichtung (X) der Skibindung eine Schwenkachse für einen vom Zehenhalter gehaltenen Skischuh definiert, und einem Fersenhalter, der Fersenhalter (1) umfassend:
1.1 eine Basis (2),
1.2 ein von der Basis (2) aufragendes Fersenhaltergehäuse (3),
1.3 ein erstes Halteelement (4) und ein zweites Halteelement (5), die jeweils einen Eingriffsabschnitt (41, 51) für einen Halteeingriff mit einer Skischuhferse, einen Lagerabschnitt (43, 53) und in Längsrichtung (X) zwischen dem Eingriffsabschnitt (41, 51) und dem Lagerabschnitt (43, 53) einen Koppelabschnitt (42, 52) aufweisen,
1.4 eine Stützeinrichtung (6, 7), welche die Halteelemente (4; 5) im Bereich des jeweiligen Lagerabschnitts (43, 53) aufnimmt,
1.5 eine Stellstruktur (8), die in einem Eingriff mit dem Koppelabschnitt (42) des ersten Haltelements (4) eine Schwenkachse (B₄) für das erste Haltelement (4) und in einem Eingriff mit dem Koppelabschnitt (52) des zweiten Haltelements (5) eine Schwenkachse (B₅) für das zweite Haltelement (4) in einer Seitenansicht jeweils quer zur Längsrichtung (X) definiert, und
1.6 eine Vorspanneinrichtung (10), gegen deren Vorspannkraft (F) die Haltelemente (4, 5) um die jeweilige Schwenkachse (B₄, B₅) aus dem Halteeingriff schwenkbar sind,
1.7 wobei die Stellstruktur (8) relativ zum Fersenhaltergehäuse (3) und den Halteelementen (4, 5) in unterschiedliche Stellpositionen verstellbar und in den Stellpositionen jeweils fixierbar ist,
**dadurch gekennzeichnet, dass**
1.8 die Verstellung der Stellstruktur (8) die Position der jeweiligen Schwenkachse (B₄, B₅) relativ zu den Halteelementen (4, 5) und vorzugsweise auch relativ zum Fersenhaltergehäuse (3) verändert und dadurch eine zum Lösen des Halteeingriffs erforderliche Auslösekraft verstellt.

2. Skibindung nach Anspruch 1, wobei die Stützeinrichtung (6, 7) die Halteelemente (4; 5) im Bereich des jeweiligen Lagerabschnitts (43, 53) in Längsrichtung (X) festlegt.

3. Skibindung nach einem der vorhergehenden Ansprüche, wobei die Verstellung der Stellstruktur (8) eine Verstellung der Position der Schwenkachsen (B₄, B₅) in Längsrichtung (X) bewirkt.

4. Skibindung nach einem der vorhergehenden Ansprüche, wobei der Fersenhalter (1) ein Einstellorgan (9) umfasst, das mit der Stellstruktur (8) so gekoppelt ist, dass eine Verstellung des Einstellorgans (9) die Verstellung der Stellstruktur (8) bewirkt und die Stellstruktur (8) in jeder Stellposition fixiert.

5. Skibindung nach einem der vorhergehenden Ansprüche, wobei die Lagerabschnitte (43, 53) in der Draufsicht gegen die Vorspannkraft (F) der Vorspanneinrichtung (10) aufeinander zu bewegbar und die Schwenkachsen (B₄, B₅) auf Längsachsen der Halteelemente (4, 5) liegen, oder an voneinander abgewandten, außenliegenden Längsseiten der Koppelabschnitte (42, 52) oder von Führungen (81', 82') der Stellstruktur (8) gebildet sind.

6. Skibindung nach einem der vorhergehenden Ansprüche, wobei
- die Stellstruktur (8) ein erstes Widerlagerelement (12) seitlich neben dem Koppelabschnitt (41) des ersten Halteelements (4) und ein zweites Widerlagerelement (13) seitlich neben dem Koppelabschnitt (51) des zweiten Halteelements (5) aufweist,
- die Vorspannkraft (F) der Vorspanneinrichtung (10) den Koppelabschnitt (42) des ersten Halteelements (4) quer zur Längsachse (X) der Skibindung in einen Anschlagkontakt mit dem ersten Widerlagerelement (12) und den Koppelabschnitt (52) des zweiten Halteelements (5) quer zur Längsachse (X) der Skibindung in einen Anschlagkontakt mit dem zweiten Widerlagerelement (13) spannt und
- die Schwenkachsen (B₄, B₅) im Anschlagkontakt der Koppelabschnitte (42, 52) und des jeweiligen Widerlagerelements (12, 13) gebildet werden.

7. Skibindung nach dem vorhergehenden Anspruch, wobei
- die Stellstruktur (8) eine Traverse aufweist,
- die relativ zum Fersenhaltergehäuse (3) in Längsrichtung (X) verschiebbar geführt ist und
- sich in der Draufsicht über oder unter den Halteelementen (4, 5) quer zur Längsrichtung (X) und vorzugsweise seitlich über die Halteelemente (4, 5) hinaus erstreckt, und
- die Widerlagerelemente (12, 13) mit der Traverse verbunden oder an der Traverse geformt sind und
- dem jeweiligen Koppelabschnitt (43, 53) lateral zugewandt jeweils eine konvex runde Kontaktfläche aufweisen, mit welcher der jeweilige Koppelabschnitt (42, 52) in dem Anschlagkontakt ist.

8. Skibindung nach einem der vorhergehenden Ansprüche, wobei
- der Fersenhalter (1), vorzugsweise das Fersenhaltergehäuse (3), einen ersten seitlichen Begrenzungsanschlag und einen zweiten seitlichen Begrenzungsanschlag aufweist,
- das erste Halteelement (4) in Längsrichtung (X) zwischen seinem Eingriffsabschnitt (41) und seinem Koppelabschnitt (42) in einem Anschlagkontakt mit dem ersten Begrenzungsanschlag und das zweite Halteelement (5) in Längsrichtung (X) zwischen seinem Eingriffsabschnitt (51) und seinem Koppelabschnitt (52) in einem Anschlagkontakt mit dem zweiten Begrenzungsanschlag ist und
- die Halteelemente (4, 5) gegen die Vorspannkraft (F) der Vorspanneinrichtung (10) um die jeweilige Schwenkachse (B₄, B₅) aus dem Anschlagkontakt mit dem jeweiligen Begrenzungsanschlag schwenkbar sind.

9. Skibindung nach einem der vorhergehenden Ansprüche, wobei die Vorspannkraft (F) der Vorspanneinrichtung (10) im jeweiligen Lagerabschnitt (43, 53) quer zur Längsrichtung (X) und/oder quer zu den Schwenkachsen (B₄, B₅) auf die Halteelemente (4, 5) wirkt.

10. Skibindung nach einem der vorhergehenden Ansprüche, wobei die Vorspanneinrichtung (10) eine oder mehrere auf Druck vorgespannte Federn umfasst und die jeweilige Feder eine quer zur Längsrichtung (X) und/oder quer zu den Schwenkachsen (B₄, B₅) weisende Federachse hat.

11. Skibindung nach einem der vorhergehenden Ansprüche, wobei die Stützeinrichtung (6, 7) ein quer zur Längsrichtung (x) bewegliches erstes Stützelement (6) und ein quer zur Längsrichtung (x) bewegliches zweites Stützelement (7) umfasst und wobei das erste Stützelement (6) das erste Halteelement (4) in Längsrichtung (X) stützt und das zweite Stützelement (7) das zweite Halteelement (5) in Längsrichtung (X) stützt.

12. Skibindung nach einem der zwei unmittelbar vorhergehenden Ansprüche, wobei der Fersenhalter (1) eine Führung aufweist, vorzugsweise eine Führungsbahn, welche die Stützelemente (6, 7) in einem Führungseingriff, vorzugsweise in einem Gleitkontakt, quer zur Längsrichtung (X) und quer zu den Schwenkachsen (B₄, B₅) führt.

13. Skibindung nach einem der drei unmittelbar vorhergehenden Ansprüche, wobei das erste Stützelement (6) das erste Halteelement (4) um die Längsachse des ersten Halteelements (4) drehbar lagert und das zweite Stützelement (7) das zweite Halteelement (5) um die Längsachse des zweiten Halteelements (5) drehbar lagert.

14. Skibindung nach einem der vorhergehenden Ansprüche, wobei
- das erste Halteelement (4) einen zweiseitigen Hebel um die erste Schwenkachse (B₄) und das zweite Halteelement (5) einen zweiseitigen Hebel um die zweite Schwenkachse (B₅) bildet,
- die Hebel jeweils einen von der zugehörigen Schwenkachse (B₄, B₅) in Richtung auf den jeweiligen Eingriffsabschnitt (41, 51) erstreckten vorderen Hebelarm (H₁) und einen von der zugehörigen Schwenkachse (B₄, B₅) in Richtung auf den jeweiligen Lagerabschnitt (43, 53) erstreckten hinteren Hebelarm (H₂) aufweisen, und
- durch die Verstellung der Stellstruktur (8) die Position der jeweiligen Schwenkachse (B₄, B₅) und für das jeweilige Halteelement (4, 5) dadurch das Verhältnis der Länge des vorderen Hebelarms (H₁) zur Länge des hinteren Hebelarms (H₂) verstellt wird.

15. Skibindung nach dem vorhergehenden Anspruch, wobei
- die Vorspannkraft (F) der Vorspanneinrichtung (10) im jeweiligen Lagerabschnitt (43, 53) in einer Krafteinleitstelle wirkt,
- die Länge (L₁) des vorderen Hebelarms (H₁) des jeweiligen Halteelements (4, 5) von der zugehörigen Schwenkachse (B₄, B₅) bis zu einem freien vorderen Ende des jeweiligen Halteelements (4, 5) und die Länge (L₂) des hinteren Hebelarms (H₂) des jeweiligen Halteelements (4, 5) von der zugehörigen Schwenkachse (B₄, B₅) bis zur Krafteinleitungsstelle des jeweiligen Halteelements (4, 5) gemessen wird,
die jeweilige Schwenkachse (B₄, B₅) in Längsrichtung des zugehörigen Halteelements (4, 5) so weit hin und her verstellbar ist, dass das Verhältnis H₁:H₂ der Länge (L₁) des vorderen Hebelarms (H₁) zur Länge (L₂) des hinteren Hebelarms (H₂) von einem kleinsten Wert (0,5:1) auf einen größten Wert (5:1) vergrößert werden kann.

## Claims

1. A ski binding comprising a toe retainer, which in a plan view onto the ski binding defines a pivot axis for a ski boot held by the toe retainer, transversely with respect to a longitudinal direction (X) of the ski binding, and a heel retainer, wherein the heel retainer (1) comprises:
1.1 a basis (2);
1.2 a heel retainer housing (3) protruding upwards from the base (2);
1.3 a first holding element (4) and a second holding element (5) which each comprise an engaging portion (41; 51) for a holding engagement with a ski boot heel, a bearing portion (43; 53) and a coupling portion (42; 52) between the engaging portion (41; 51) and the bearing portion (43; 53) in the longitudinal direction (X);
1.4 a support device (6; 7) which accommodates the holding elements (4, 5) in the region of the respective bearing portion (43; 53);
1.5 an actuating structure (8) which defines a pivot axis (B₄) for the first holding element (4) in an engagement with the coupling portion (42) of the first holding element (4) and defines a pivot axis (B₅) for the second holding element (5) in an engagement with the coupling portion (52) of the second holding element (5) in a side view, each transversely with respect to the longitudinal direction (X); and
1.6 a biasing device (10), wherein the holding elements (4, 5) can be pivoted about the respective pivot axis (B₄; B₅) out of the holding engagement, counter to the biasing force (F) of the biasing device (10),
1.7 wherein the actuating structure (8) can be adjusted relative to the heel retainer housing (3) and the holding elements (4, 5) into different actuating positions and can be respectively fixed in the actuating positions,
**characterised in that**
1.8 adjusting the actuating structure (8) alters the position of the respective pivot axis (B₄; B₅) relative to the holding elements (4, 5) and preferably also relative to the heel retainer housing (3) and thus adjusts a release force necessary for releasing the holding engagement,

2. The ski binding according to claim 1, wherein the support device (6; 7) fixes the holding elements (4, 5) in the longitudinal direction (X) in the region of the respective bearing portion (43; 53).

3. The ski binding according to any one of the preceding claims, wherein adjusting the actuating structure (8) adjusts the position of the pivot axes (B₄, B₅) in the longitudinal direction (X).

4. The ski binding according to any one of the preceding claims, wherein the heel retainer (1) comprises a setting member (9) which is coupled to the actuating structure (8) such that adjusting the setting member (9) adjusts the actuating structure (8) and fixes the actuating structure (8) in any actuating position.

5. The ski binding according to any one of the preceding claims, wherein the bearing portions (43, 53) can be moved towards each other in the plan view, counter to the biasing force (F) of the biasing device (10), and the pivot axes (B₄, B₅) are located on longitudinal axes of the holding elements (4, 5) or are formed on longitudinal sides of the coupling portions (42, 52), which are located on the outer side and face away from each other, or are formed by guides (81', 82') of the actuating structure (8).

6. The ski binding according to any one of the preceding claims, wherein
- the actuating structure (8) comprises a first counter bearing element (12) laterally next to the coupling portion (42) of the first holding element (4) and a second counter bearing element (13) laterally next to the coupling portion (52) of the second holding element (5),
- the biasing force (F) of the biasing device (10) tenses the coupling portion (42) of the first holding element (4) transversely with respect to the longitudinal axis (X) of the ski binding into an abutting contact with the first counter bearing element (12) and tenses the coupling portion (52) of the second holding element (5) transversely with respect to the longitudinal axis (X) of the ski binding into an abutting contact with the second counter bearing element (13), and
- the pivot axes (B₄, B₅) are formed in the abutting contact between the coupling portions (42, 52) and the respective counter bearing element (12; 13).

7. The ski binding according to the preceding claim, wherein
- the actuating structure (8) comprises a crossbar
- which is guided such that it can be shifted relative to the heel retainer housing (3) in the longitudinal direction (X) and which
- extends in the plan view above or below the holding elements (4, 5) transversely with respect to the longitudinal axis (X) and preferably laterally beyond the holding elements (4, 5), and
- the counter bearing elements (12, 13) are connected to the crossbar or moulded on the crossbar and
- each comprise a convexly rounded contact surface, laterally facing the respective coupling portion (42; 52) and with which the respective coupling portion (42; 52) is in abutting contact.

8. The ski binding according to any one of the preceding claims, wherein
- the heel retainer (1), preferably the heel retainer housing (3), comprises a first lateral limiting abutment and a second lateral limiting abutment,
- the first holding element (4) is in an abutting contact with the first limiting abutment between its engaging portion (41) and its coupling portion (42) in the longitudinal direction (X), and the second holding element (5) is in an abutting contact with the second limiting abutment between its engaging portion (51) and its coupling portion (52) in the longitudinal direction (X), and
- the holding elements (4, 5) can be pivoted about the respective pivot axis (B₄; B₅) out of the abutting contact with the respective limiting abutment, counter to the biasing force (F) of the biasing device (10).

9. The ski binding according to any one of the preceding claims, wherein the biasing force (F) of the biasing device (10) acts on the holding elements (4, 5) in the respective bearing portion (43; 53) transversely with respect to the longitudinal direction (X) and/or transversely with respect to the pivot axes (B₄; B₅).

10. The ski binding according to any one of the preceding claims, wherein the biasing device (10) comprises one or more compressively biased springs, and the respective spring has a spring axis which points transversely with respect to the longitudinal direction (X) and/or transversely with respect to the pivot axes (B₄, B₅).

11. The ski binding according to any one of the preceding claims, wherein the support device (6; 7) comprises a first support element (6) which can be moved transversely with respect to the longitudinal direction (X) and a second support element (7) which can be moved transversely with respect to the longitudinal direction (X), and wherein the first support element (6) supports the first holding element (4) in the longitudinal direction (X) and the second support element (7) supports the second holding element (5) in the longitudinal direction (X).

12. The ski binding according to any one of the immediately preceding two claims, wherein the heel retainer (1) comprises a guide, preferably a guide rail, which guides the support elements (6, 7) in a guiding engagement, preferably a sliding contact, transversely with respect to the longitudinal direction (X) and/or transversely with respect to the pivot axes (B₄, B₅).

13. The ski binding according to any one of the immediately preceding three claims, wherein the first support element (6) mounts the first holding element (4) such that it can rotate about the longitudinal axis (X) of the first holding element (4), and the second support element (7) mounts the second holding element (5) such that it can rotate about the longitudinal axis (X) of the second holding element (5).

14. The ski binding according to any one of the preceding claims, wherein
- the first holding element (4) forms a double-ended lever around the first pivot axis (B₄), and the second holding element (5) forms a double-ended lever around the second pivot axis (B₅),
- the levers each comprise a front lever arm (H₁) extending from the associated pivot axis (B₄; B₅) towards the respective engaging portion (41; 51) and a rear lever arm (H₂) extending from the associated pivot axis (B₄; B₅) towards the respective bearing portion (43; 53), and
- adjusting the actuating structure (8) adjusts the position of the respective pivot axis (B₄; B₅) and thus the ratio of the length of the front lever arm (H₁) to the length of the rear lever arm (H₂) for the respective holding element (4; 5).

15. The ski binding according to the preceding claim, wherein
- the biasing force (F) of the biasing device (10) acts in the respective bearing portion (43; 53) at a force transmission point,
- the length (L₁) of the front lever arm (H₁) of the respective holding element (4; 5) is measured from the associated pivot axis (B₄; B₅) to the free front end of the respective holding element (4; 5), and the length (L₂) of the rear lever arm (H₂) of the respective holding element (4; 5) is measured from the associated pivot axis (B₄; B₅) to the force transmission point of the respective holding element (4; 5), and
- the respective pivot axis (B₄; B₅) can be adjusted back and forth in the longitudinal direction (X) of the associated holding element (4; 5) far enough that the ratio H₁ : H₂ of the length (L₁) of the front lever arm (H₁) to the length (L₂) of the rear lever arm (H₂) can be increased from a minimum value of 0.5 : 1 to a maximum value of 5 : 1.

## Revendications

1. Fixation de ski comportant une talonnière et une butée avant définissant transversalement à une direction longitudinale (X) de la fixation de ski en vue de dessus de la fixation de ski un axe de pivotement pour une chaussure de ski maintenue par la butée avant, la talonnière (1) comprenant :
1.1 une base (2) ;
1.2 un boîtier de talonnière (3) faisant saillie vers le haut de la base (2) ;
1.3 un premier élément de maintien (4) et un second élément de maintien (5) qui présentent chacun une partie d'engagement (41, 51) pour un engagement de maintien avec un talon de chaussure de ski, une partie d'appui (43, 53) et une partie de couplage (42, 52) entre la partie d'engagement (41, 51) et la partie d'appui (43, 53) en direction longitudinale (X) ;
1.4 un dispositif de support (6, 7) recevant les éléments de maintien (4, 5) dans la zone de la partie d'appui respective (43, 53) ;
1.5 une structure d'actionnement (8) définissant un axe de pivotement (B₄) pour le premier élément de maintien (4) lorsqu'elle s'engage avec la partie de couplage (42) du premier élément de maintien (4) et un axe de pivotement (B₅) pour le second élément de maintien (5) lorsqu'elle s'engage avec la partie de couplage (52) du second élément de maintien (5), à chaque fois en vue latérale transversale à la direction longitudinale (X) ; et
1.6 un dispositif de précontrainte (10), les éléments de maintien (4, 5) pouvant être pivotés hors de l'engagement de maintien autour de l'axe de pivotement respectif (B₄, B₅) à l'encontre de la force de précontrainte (F) du dispositif de précontrainte (10),
1.7 la structure d'actionnement (8) pouvant être ajustée par rapport au boîtier de talonnière (3) et aux éléments de maintien (4, 5) vers et dans différentes positions d'actionnement et fixée dans la position d'actionnement respective,
**caractérisée en ce que**
1.8 l'ajustage de la structure d'actionnement (8) modifie la position de l'axe de pivotement respectif (B₄, B₅) par rapport aux éléments de maintien (4, 5) et de préférence également par rapport au boîtier de talonnière (3) et ajuste ainsi une force de déclenchement nécessaire pour déclencher l'engagement de maintien.

2. Fixation de ski selon la revendication 1, dans laquelle le dispositif de support (6, 7) fixe les éléments de maintien (4, 5) en direction longitudinale (X) dans la zone de la partie d'appui respective (43, 53).

3. Fixation de ski selon l'une quelconque des revendications précédentes, dans laquelle l'ajustage de la structure d'actionnement (8) ajuste la position des axes de pivotement (B₄, B₅) en direction longitudinale (X).

4. Fixation de ski selon l'une quelconque des revendications précédentes, dans laquelle la talonnière (1) comprend un organe de réglage (9) couplé à la structure d'actionnement (8) de sorte que l'ajustage de l'organe de réglage (9) ajuste la structure d'actionnement (8) et fixe la structure d'actionnement (8) dans chaque position d'actionnement.

5. Fixation de ski selon l'une quelconque des revendications précédentes, dans laquelle les parties d'appui (43, 53) peuvent être déplacées l'une vers l'autre en vue de dessus, à l'encontre de la force de précontrainte (F) du dispositif de précontrainte (10), les axes de pivotement (B₄, B₅) étant situés sur des axes longitudinaux des éléments de maintien (4, 5) ou formés sur les côtés longitudinaux extérieurs opposés des parties de couplage (42, 52) ou par des guidages (81', 82') de la structure d'actionnement (8).

6. Fixation de ski selon l'une quelconque des revendications précédentes, dans laquelle
- la structure d'actionnement (8) présente un premier élément de butée (12) latéralement à côté de la partie de couplage (42) du premier élément de maintien (4) et un second élément de butée (13) latéralement à côté de la partie de couplage (52) du second élément de maintien (5),
- la force de précontrainte (F) du dispositif de précontrainte (10) serrant la partie de couplage (42) du premier élément de maintien (4) transversalement à l'axe longitudinal (X) de la fixation de ski vers et dans un contact de butée avec le premier élément de butée (12) et serrant la partie de couplage (52) du second élément de maintien (5) transversalement à l'axe longitudinal (X) de la fixation de ski vers et dans un contact de butée avec le second élément de butée (13),
- les axes de pivotement (B₄, B₅) étant formés en contact de butée entre les parties de couplage (42, 52) et l'élément de butée respectif (12, 13).

7. Fixation de ski selon la revendication précédente, dans laquelle
- la structure d'actionnement (8) présente une traverse
- guidée de manière déplaçable en direction longitudinale (X) par rapport au boîtier de talonnière (3) et
- s'étendant au-dessus ou au-dessous des éléments de maintien (4, 5) transversalement à la direction longitudinale (X) et de préférence latéralement au-delà des éléments de maintien (4, 5) en vue de dessus,
- les éléments de butée (12, 13) étant reliés à la traverse ou formés sur la traverse,
- chaque élément de butée (12, 13) présentant une surface de contact courbée de manière convexe faisant face latéralement à la partie de couplage respective (42, 52), la partie de couplage respective (42, 52) étant en contact de butée avec ladite surface de contact.

8. Fixation de ski selon l'une quelconque des revendications précédentes, dans laquelle
- la talonnière (1), de préférence le boîtier de talonnière (3), présente une première butée de limitation latérale et une seconde butée de limitation latérale,
- le premier élément de maintien (4) étant en contact de butée avec la première butée de limitation entre sa partie d'engagement (41) et sa partie de couplage (42) en direction longitudinale (X), le second élément de maintien (5) étant en contact de butée avec la seconde butée de limitation entre sa partie d'engagement (51) et sa partie de couplage (52) en direction longitudinale (X),
- les éléments de maintien (4, 5) pouvant être pivotés à l'encontre de la force de précontrainte (F) du dispositif de précontrainte (10) autour de l'axe de pivotement respectif (B₄, B₅) hors du contact de butée avec la butée de limitation respective.

9. Fixation de ski selon l'une quelconque des revendications précédentes, dans laquelle la force de précontrainte (F) du dispositif de précontrainte (10) agit sur les éléments de maintien (4, 5) dans la partie d'appui respective (43, 53) transversalement à la direction longitudinale (X) et / ou transversalement aux axes de pivotement (B₄, B₅).

10. Fixation de ski selon l'une quelconque des revendications précédentes, dans laquelle le dispositif de précontrainte (10) comprend un ou plusieurs ressorts précontraints de manière compressive, le ressort respectif présentant un axe de ressort pointé transversalement à la direction longitudinale (X) et / ou transversalement aux axes de pivotement (B₄, B₅).

11. Fixation de ski selon l'une quelconque des revendications précédentes, dans laquelle le dispositif de support (6, 7) comprend un premier élément de support (6) mobile transversalement à la direction longitudinale (X) et un second élément de support (7) mobile transversalement à la direction longitudinale (X), le premier élément de support (6) supportant le premier élément de maintien (4) en direction longitudinale (X) et le second élément de support (7) supportant le second élément de maintien (5) en direction longitudinale (X).

12. Fixation de ski selon l'une quelconque des deux revendications immédiatement précédentes, dans laquelle la talonnière (1) présente un guidage, de préférence une glissière, guidant les éléments de support (6, 7) en engagement de guidage, de préférence en contact glissant, transversalement à la direction longitudinale (X) et / ou transversalement aux axes de pivotement (B₄, B₅).

13. Fixation de ski selon l'une quelconque des trois revendications immédiatement précédentes, dans laquelle le premier élément de support (6) monte le premier élément de maintien (4) de manière rotative autour de l'axe longitudinal (X) du premier élément de maintien (4), et le second élément de support (7) monte le second élément de maintien (5) de manière rotative autour de l'axe longitudinal (X) du second élément de maintien (5).

14. Fixation de ski selon l'une quelconque des revendications précédentes, dans laquelle
- le premier élément de maintien (4) forme un levier bilatéral autour du premier axe de pivotement (B₄), et le second élément de maintien (5) forme un levier bilatéral autour du second axe de pivotement (B₅),
- chaque levier présentant un bras de levier avant (H₁) s'étendant de l'axe de pivotement associé (B₄, B₅) vers la partie d'engagement respective (41, 51) et un bras de levier arrière (H₂) s'étendant de l'axe de pivotement associé (B₄, B₅) vers la partie d'appui respective (43, 53),
- l'ajustage de la structure d'actionnement (8) ajustant la position de l'axe de pivotement respectif (B₄, B₅) et ainsi le rapport de la longueur du bras de levier avant (H₁) à la longueur du bras de levier arrière (H₂) pour l'élément de maintien respectif (4, 5).

15. Fixation de ski selon la revendication précédente, dans laquelle
- la force de précontrainte (F) du dispositif de précontrainte (10) agit dans la partie d'appui respective (43, 53) à un point de transmission de force,
- la longueur (L₁) du bras de levier avant (H₁) de l'élément de maintien respectif (4, 5) étant mesurée à partir de l'axe de pivotement associé (B₄, B₅) jusqu'à une extrémité avant libre de l'élément de maintien respectif (4, 5), la longueur (L₂) du bras de levier arrière (H₂) de l'élément de maintien respectif (4, 5) étant mesurée à partir de l'axe de pivotement associé (B₄, B₅) jusqu'au point de transmission de force de l'élément de maintien respectif (4, 5),
- l'axe de pivotement respectif (B₄, B₅) pouvant être ajusté en va-et-vient en direction longitudinale (X) de l'élément de maintien associé (4, 5) dans la mesure où le rapport H₁ : H₂ de la longueur (L₁) du bras de levier avant (H₁) à la longueur (L₂) du bras de levier arrière (H₂) peut être augmenté d'une valeur minimale de 0,2 : 1 à une valeur maximale de 5 : 1.
